# EUROPÄISCHE PATENTSCHRIFT

(11) **EP 1 010 829 B1**
(45) Veröffentlichungstag und Bekanntmachung des Hinweises auf die Patenterteilung: **10.11.2004**
(21) Anmeldenummer: 99122920.4
(22) Anmeldetag: 18.11.1999
(51) Int. Cl.: E04B 2/96, E04D 3/08

(54) **Verschraubung einer Deck- oder Halteleiste in einbruchhemmender Ausführung**
Burglar-proof screwed connection of a cover or retaining profile
Vissage d'un profilé de couverture ou de retenue à caractéristique anti-effraction

(30) Priorität: 15.12.1998 DE 29822315 U
(43) Veröffentlichungstag der Anmeldung: 21.06.2000
(73) Patentinhaber: SCHÜCO International KG, 33609 Bielefeld (DE)
(72) Erfinder: Schwertner, Arno, 32457 Porta Westfalica (DE)
(74) Vertreter: Stracke, Alexander, Dipl.-Ing.

(56) Entgegenhaltungen:
- CH-A- 675 743
- DE-A- 19 521 920
- DE-U- 9 407 701
- DE-U- 29 512 880
- DE-U- 29 702 724
- FR-A- 2 239 146
- US-A- 5 592 795

## Beschreibung

Die Erfindung bezieht sich auf eine Verschraubung einer Deck- oder Halteleiste in einbruchhemmender Ausführung, insbesondere in einer Fassade oder einem Lichtdach nach dem Oberbegriff des Anspruches 1.

Es ist bekannt, Fassaden und Lichtdächer in Riegel-/Pfosten-Bauweise zu erstellen und in die durch die Riegel und die Pfosten begrenzten Felder Glasscheiben oder Füllungsplatten einzusetzen, die mittels aufschraubbarer, mit Dichtungen versehener Deckoder Halteleisten an der Unterkonstruktion festgelegt werden. In den unteren Geschossen eines Gebäudes, die leicht zugänglich sind, besteht der Bedarf, die Verschraubungen der Deck- und Halteleisten einbruchhemmend auszuführen.

Aus der DE-U-297 02 724 ist eine Fassade bekannt, bei der an einem Hohlprofil Glasscheiben festgelegt sind, wobei ein Halteprofil mit dem Hohlprofil verschraubt ist. Das Halteprofil drückt über Dichtungen randseitig auf die Glasscheiben, um diese klemmend festzulegen. An dem Halteprofil ist eine Nut ausgebildet, in der die Köpfe der Schrauben versenkt angeordnet werden können, wobei diese Nut dann mit einer Abdeckung verschlossen ist. Die leistenförmige Abdeckung kann jedoch von dem Halteprofil abgehebelt werden.

Der Erfindung liegt die Aufgabe zugrunde, eine Verschraubung der eingangs genannten Art so zu gestalten, dass eine erhöhte Sicherheit gegen Einbruch gegeben ist.

Diese Aufgabe wird erfindungsgemäß mit einer Verschraubung mit den Merkmalen des Anspruches 1 gelöst. Dabei weist die Verschraubung der Deck- oder Halteleiste eine mit einer Sackbohrung zur Aufnahme eines Kopfes einer Befestigungsschraube versehene Kragenbuchse auf, deren Boden mit einer Durchsteckbohrung für den Gewindeschaft der Befestigungsschraube versehen ist und die mit einem Kragenrand ausgerüstet ist, der sich unmittelbar oder mittelbar an der Deck- oder Halteleiste abstützt, und daß nach dem Anziehen der Befestigungsschraube in die Sachbohrung ein die Außenöffnung verschließender Körper eingesetzt wird.

Nach dem Festlegen der Deck- oder Halteleiste, die sich über Dichtungen am Rand der Glasscheiben oder Füllungsplatten abstützt, an der Unterkonstruktion mittels der Befestigungsschrauben werden die Köpfe der Befestigungsschrauben, die von der Sackbohrung der Kragenbuchse aufgenommen werden, durch einen in die Sackbohrung eingetriebenen Verschlußkörper gegen einen Zugriff von Außen abgedeckt, so daß für einen Einbrecher keine Möglichkeit gegeben ist, die Verschraubungen zu lösen und die Deck- oder Halteleisten zu demontieren.

Weitere Merkmale der Erfindung ergeben sich aus den Unteransprüchen.

Ausführungsbeispiele der Erfindung sind in den Zeichnungen dargestellt und werden im folgenden beschrieben.

Es zeigen:
- Figur 1: ein Pfostenprofil mit daran durch Verschraubungen festgelegter Halteleleiste im Schnitt mit zugeordnetem Riegelprofil und zugeordneten Glasscheiben
- Figuren 2 und 3: Ausführungsformen von mit der Unterkonstruktion nach Fig. 1 verschraubten Deckleisten und
- Figuren 4, 5 und 6: weitere Ausführungsbeispiele für Kragenbuchsen und dem in die Sackbohrung der Kragenbuchse eingetriebenen Verschlußkörper zum Abdecken des Kopfes einer Befestigungsschraube.

In der Figur 1 sind das Pfostenprofil 1 und das Riegelprofil 2 einer Fassade dargestellt, die mit im Längsrandbereich angeordneten Verankerungsnuten für Dichtungen 3 ausgerüstet sind. Im mittigen Bereich der Pfosten- und der Riegelprofile, also zwischen den Verankerungsnuten für die Dichtungen 3 sind Schraubnuten 4 vorgesehen, in die der Gewindeschaft 5a einer Befestigungsschraube 5 eingeschraubt wird.
Die an den Dichtungen 3 anliegenden Ränder der Scheiben 6, die vorzugsweise als Isolierglasscheiben ausgebildet sind oder der Füllungsplatten werden durch Halteleisten 7 festgelegt, die ebenfalls über zwei parallellaufende Verankerungsnuten für Dichtungen 8 verfügen, die an den Scheibenrändern oder an den Füllungsplattenrändem zur Anlage kommen.

Die Befestigungsschraube 5 für die Halteleiste 7 stützt sich mit ihrem Kopf 5a nicht unmittelbar an der Halteleiste ab. Zwischen der Schraube und der Halteleiste ist eine Kragenbuchse 9 vorgesehen, die eine Sackbohrung 11 zur Aufnahme des Kopfes 5a der Befestigungsschraube 5 aufweist. Der Boden 9a der Kragenbuchse 9 ist mit einer Durchsteckbohrung für den Gewindeschaft 5b der Befestigungsschraube versehen. Ferner ist die Kragenbuchse mit einem Kragenrand 13 ausgerüstet, der entweder auf der Halteleiste unmittelbar aufliegt oder aber sich an einem Distanzstück 10 oder einer Distanzleiste abstützt, die ihrerseits an der Halteleiste anliegt.

Die Kragenbuchse 9 wird aus einem hochfesten Edelstahl gefertigt.

Nach dem Festlegen der Halteleiste 7 mittels der Befestigungsschraube 5 und der Kragenbuchse 9 wird in die Sackbohrung ein mit leichtem Übermaß versehener zylindrischer Bolzen 12 aus hartem Edelstahl eingeschlagen, der den Zugang zum Schraubenkopf verschließt und einem Einbrecher die Möglichkeit nimmt, die Verschraubung zu lösen.

Zur Verbesserung der Halterung zwischen dem zylindrischen Bolzen 12 und der Sackbohrung der Kragenbuchse kann der zylindrische Bolzen auf seinem Umfang mit einer Strukturierung, z.B. einer Rändelung versehen sein.

Es besteht auch die Möglichkeit, wie dies in der Fig. 5 dargestellt ist, als Verschlußkörper für die Außenöffnung der Sackbohrung 11 eine Kugel 17 zu verwenden, die ebenfalls mit einem leichten Übermaß in die Sackbohrung 11 eingetrieben wird, nachdem die Befestigungsschraube 5 mit der Unterkonstruktion der Fassade oder des Lichtdaches verschraubt worden ist.

Der Kragenrand 13 der Kragenbuchse 9 verjüngt sich in den dargestellten Ausführungsbeispielen konisch zum freien Rand hin, so daß ein Stemmwerkzeug im Randbereich nicht angesetzt werden kann.

Das Distanzstück 10 hat die Aufgabe, die Halteleiste 7 im Anschraubbereich zu stabilisieren, damit bei einem Ansetzen eines Hebels im Bereich der Dichtung 8 ein Aufbiegen der Halteleiste 7 unterbunden wird.

In der Fig. 1 ist eine Abdeckleiste 15 dargestellt, die auf die Halteleiste 7 im Längsrandbereich geschnäppt wird und die Verschraubungen der Halteleiste und die Distanzstücke 10 abdeckt.

Die Figur 2 zeigt eine Halteleiste 14, die über von außen sichtbare Verschraubungen an der Unterkonstruktion, entsprechend der Darstellung in der Fig. 1, festgelegt ist. Bei dieser Ausführungsform liegt der Kragenrand 13 unmittelbar an der Halteleiste 14 an.

In der Fig. 3 ist eine Halteleiste 16 dargestellt, bei der zwischen den Innenstegen 16 der Dichtungsaufnahmenuten 17 eine zusätzliche Wandung 18 vorgesehen ist. Hierdurch die Versteifung der Halteleiste wesentlich erhöht.

Es besteht auch die Möglichkeit, die Dicke der Profilwandung zu erhöhen und z.B. eine Verdoppelung der üblichen Wandungsdicke vorzunehmen.

In den Fig. 4 und 5 sind Kragenbuchsen 9 im Schnitt dargestellt, die im Bereich der Sackbohrung 11 zylindrisch und im Bereich der Durchsteckbohrung für den Gewindeschaft 5b sich zum freien Ende konisch verjüngend ausgebildet sind.

Bei dem Ausführungsbeispiel nach der Fig. 6 ist die Kragenbuchse 9 so lang ausgebildet, daß sie die Scheiben- oder Füllungsvorderkante 20 zur Innenseite der Konstruktion überragt. Durch diese Gestaltung und Anordnung der Kragenbuchse 9 ist auch bei einem Herausreißen der seitlichen Dichtungen im Schraubenbereich zwischen Glasscheibe bzw. Füllungsplatte und der Deckleiste 21 keine Möglichkeit gegeben, um ihn zu zerstören. Beim Ansetzen eines Sägeblattes an de Kragenbuchse würde sich beim Sägen die Kragenbuchse drehen.

## Patentansprüche

1. Verschraubung einer Deck- oder Halteleiste in einbruchhemmender Ausfiihrung, insbesondere in einer Fassade oder einem Lichtdach, wobei die Verschraubung eine Kragenbuchse (9) aufweist, deren Boden (9a) eine Durchsteckbohrung für den Gewindeschaft (5b) einer Befestigungsschraube (5) aufweist, und die mit einem Kragenrand (13) ausgerüstet ist, der sich unmittelbar oder mittelbar an der Deck- oder Halteleiste abstützt, wobei ein die Außenöffnung der Kragenbuchse (9) verschließender Körper eingesetzt ist, **dadurch gekennzeichnet,**
**dass** die Kragenbuchse (9) mit einer Sackbohrung (11) zur Aufnahme des Kopfes (5a) der Befestigungsschraube (5) versehen ist, wobei die Befestigungsschraube (5) in der Sackbohrung (11) anziehbar ist.

2. Verschraubung nach Anspruch 1, **dadurch gekennzeichnet, daß** der Kragenrand sich zur freien Außenlinie hin konisch verjüngt.

3. Verschraubung nach Anspruch 1 oder 2, **dadurch gekennzeichnet, daß** der Kragenrand (13) sich an einem an der Deck- oder Halteleiste anliegenden Distanzstück (10) oder einer Distanzleiste abstützt.

4. Verschraubung nach einem der vorhergehenden Ansprüche, **dadurch gekennzeichnet, daß** der nach der Erstellung der Verschraubung in die Sackbohrung (11) eingesetzte Verschlußkörper ein mit einem geringen Übermaß versehener Zylinderbolzen (12) oder eine Kugel (19) ist.

5. Verschraubung nach Anspruch 4, **dadurch gekennzeichnet, daß** der Zylinderbolzen (12) und die Kugel (19) aus Edelstahl gefertigt sind.

6. Verschraubung nach Anspruch 4, **dadurch gekennzeichnet, daß** der Zylinderbolzen (12) auf dem Umfang eine Strukturierung aufweist.

7. Verschraubung nach Anspruch 6, **dadurch gekennzeichnet, daß** die Strukturierung als Rändelung ausgebildet ist.

8. Verschraubung nach einem der Ansprüche 1 bis 7, **dadurch gekennzeichnet, daß** die Kragenbuchse (9) im Bereich der Sackbohrung zylindrisch und im Bereich der Durchsteckbohrung für den Gewindeschaft sich zum freien Ende hin konisch verjüngend ausgebildet ist.

9. Verschraubung nach Anspruch 1, **dadurch gekennzeichnet, daß** die Halteleiste zwischen den Innenstegen (16) von Dichtungsaufnahmenuten (17) mit einer zusätzlichen Wandung (18) versehen ist.

10. Verschraubung nach Anspruch 1, **dadurch gekennzeichnet, daß** die Kragenbuchse (9) sich durch die Scheiben- oder Füllungsvorderkante (20) zur Innenseite der Konstruktion erstreckt.

## Claims

1. Screw connection of a covering or retaining strip which is configured to inhibit burglars, in particular in a facade or a glazed roof, the screw connection having a collared bushing (9) of which the base (9a) has an insertion bore for the threaded shank (5b) of a fastening screw (5) and which is provided with a collar periphery (13), which is supported directly or indirectly on the covering or retaining strip, a body being inserted to close the outer opening of the collared bushing (9), **characterized in that** the collared bushing (9) is provided with a blind bore (11) for accommodating the head (5a) of the fastening screw (5), it being possible to tighten the fastening screw (5) in the blind bore (11).

2. Screw connection according to Claim 1, **characterized in that** the collar periphery tapers conically in the direction of the free contour.

3. Screw connection according to Claim 1 or 2, **characterized in that** the collar periphery (13) is supported on a spacer strip or a spacer component (10) butting against the covering or retaining strip.

4. Screw connection according to one of the preceding claims, **characterized in that** the closure body inserted into the blind bore (11) once the screw connection has been produced is a slightly oversized cylindrical bolt (12) or a ball (19).

5. Screw connection according to Claim 4, **characterized in that** the cylindrical bolt (12) and the ball (19) are produced from stainless steel.

6. Screw connection according to Claim 4, **characterized in that** the cylindrical bolt (12) has structuring on the circumference.

7. Screw connection according to Claim 6, **characterized in that** the structuring is in the form of knurling.

8. Screw connection according to one of Claims 1 to 7, **characterized in that** the collared bushing (9) is of cylindrical design in the region of the blind bore and is designed to taper conically in the direction of the free end in the region of the insertion bore for the threaded shank.

9. Screw connection according to Claim 1, **characterized in that** the retaining strip is provided with an additional wall (18) between the inner crosspieces (16) of seal-accommodating grooves (17).

10. Screw connection according to Claim 1, **characterized in that** the collared bushing (9) extends through the front edge (20) of the panel or filling to the inside of the structure.

## Revendications

1. Assemblage vissé d'une baguette de recouvrement ou de maintien dans une réalisation antieffraction, en particulier sur une façade ou un toit à lumière, l'assemblage vissé présentant une douille à collerette (9), dont le fond (9a) présente un alésage traversant pour la tige filetée (5b) d'une vis de fixation (5), et qui est équipé d'un bord de collerette (13), qui s'appuie directement ou indirectement sur la baguette de recouvrement ou la baguette de maintien, un corps fermant l'ouverture extérieure de la douille à collerette (9) étant inséré,
**caractérisé en ce que**
la douille à collerette (9) est pourvue d'un alésage borgne (11) pour le logement de la tête (5a) de la vis de fixation, la vis de fixation (5) pouvant être serrée dans l'alésage borgne (11).

2. Assemblage vissé selon la revendication 1, **caractérisé en ce que** le bord de collerette se rétrécit à la façon d'un cône en direction de la ligne extérieure libre.

3. Assemblage vissé selon la revendication 1 ou 2, **caractérisé en ce que** le bord de collerette (13) s'appuie sur une pièce d'écartement (10) adjacente à la baguette de recouvrement ou à la baguette de maintien ou sur une baguette d'écartement.

4. Assemblage vissé selon l'une quelconque des revendications précédentes, **caractérisé en ce que** le corps de fermeture inséré dans l'alésage borgne (11) après l'élaboration de l'assemblage vissé est un boulon cylindrique (12) pourvu d'une faible surcote ou une boule (19).

5. Assemblage vissé selon la revendication 4, **caractérisé en ce que** le boulon cylindrique (12) et la boule (19) sont fabriqués à base d'acier spécial.

6. Assemblage vissé selon la revendication 4, **caractérisé en ce que** le boulon cylindrique (12) présente une structuration sur le pourtour.

7. Assemblage vissé selon la revendication 6, **caractérisé en ce que** la structuration est conçue comme un moletage.

8. Assemblage vissé selon l'une quelconque des revendications 1 à 7, **caractérisé en ce que** la douille à collerette (9) est conçue de façon cylindrique dans la zone de l'alésage borgne et en se rétrécissant de la façon d'un cône en direction de l'extrémité libre dans la zone du percement transversal pour la tige filetée.

9. Assemblage vissé selon la revendication 1, **caractérisé en ce que** la baguette de maintien est pourvue d'une paroi (18) supplémentaire entre les nervures intérieures (16) de rainures de logement de joint (17).

10. Assemblage vissé selon la revendication 1, **caractérisé en ce que** la douille à collerette (9) s'étend à travers le bord avant de disque ou de remplissage (20) vers le côté intérieur de la construction.
